# EUROPÄISCHE PATENTSCHRIFT

(11) **EP 0 770 741 B1**
(45) Veröffentlichungstag und Bekanntmachung des Hinweises auf die Patenterteilung: **15.05.2002**
(21) Anmeldenummer: 96117196.4
(22) Anmeldetag: 25.10.1996
(51) Int. Cl.: E04D 1/04

(54) **Flachdachpfanne**
Roofing tile
Tuile

(30) Priorität: 27.10.1995 DE 29517070 U
(43) Veröffentlichungstag der Anmeldung: 02.05.1997
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- EP-A- 0 320 534
- DE-C- 670 496
- FR-A- 1 114 669
- FR-A- 2 366 420

## Beschreibung

Die Erfindung betrifft eine Flachdachpfanne mit einer Seitenverfalzung, die eine äußere Seitenfalzrippe aufweist, welche vor Erreichen eines Fußseitenfalzeckausschnittes in Richtung auf das Ziegelmittelfeld in Form einer Verbindungsrippe in Richtung auf das Ziegelmittelfeld abgebogen ist, wobei ihr fußseitig eine Senke sowie daneben eine Leiste folgt, die beide an einem unteren Eckausschnitt enden.

Eine solche Flachdachpfanne ist aus dem deutschen Patent 35 14 290 bekannt. Die nach innen abknickende und später die Verbindungsrippe bildende äußere Seitenfalzrippe verfügt im Eck zum oberen Eckausschnitt über einen Höcker, der sich zum Ziegelmittelfeld hin gleitend verringert.

In Begleitung des oberen Eckausschnittes befindet sich die Senke, die zum Ziegelmittelfeld hin von der Leiste flankiert wird.

Die bekannte Flachdachpfanne hat sich bewährt, jedoch sind Probleme mit der Dichtheit im Vierziegeltreffeck aufgetreten.

Aus der DE 670 496 ist weiterhin eine gattungsfremde Flachdachpfanne bekannt, die über zwei Fußseitenfalzeckausschnitte verfügt. Die äußere Seitenfalzrippe endet fußseitig von der Verbindungsrippe als Leiste am oberen Eckausschnitt, während die andere Leiste auf einem Plateau ihr Ende findet, das sich vor dem zweiten Eckausschnitt befindet.

Ein Verriegelungseingriff in die zwischen den beiden Leisten vorhandene Senke erfolgt nicht, so dass dort bei der Eindeckung eine unakzeptable Fehlstelle auftritt.

Der Erfindung liegt deshalb die Aufgabe zugrunde, die Abdichtung bei der Eindeckung insbesondere im Vierziegeltreffeck zu verbessern.

Diese Aufgabe wird durch die Erfindung gemäß Anspruch 1 gelöst.

Bei der Eindeckung ergibt sich bei traufseitigem Wind im Bereich des Ziegelwulstes des Deckfalzteiles beziehungsweise der Ziegelfüße ein Überdruckgebiet, das insbesondere beim Vierziegeltreffeck Wasser, Schnee usw. einwehen lässt.

Die Erfindung bezweckt die Luftführung in diesem Bereich so zu verbessern, daß möglichst wenig Schwebstoffe durch das Vierziegeltreffeck in das Dachinnere gelangen können.

Bei der Erfindung sorgt die Verlängerung der äußeren Seitenfalzrippe fußseitig von der Verbindungsrippe fortgeführte Leiste für ein ausgeglichenes seitliches Druckgefälle vom Ziegelmittelfeld 6 hin zum Ziegelrand. Entscheidenden Beitrag hat hierbei die den Eckausschnitt flankierende Leiste, sie schafft einen Abschluß zum Vierziegeltreffeck hin und sichert einen Abfluß des in der Ecknut gesammelten Wassers in die Kopfverfalzung des überdeckten Nachbarziegels.

Flachdachpfanne mit einer Seitenverfalzung, die eine äußere und eine innere Seitenfalzrippe, sowie dazwischen eine Seitenfalznut aufweist, welche in einer Wasserweiche mündet, die auf das Ziegelmittelfeld entwässert und fußseitig von einer Verbindungsrippe begrenzt ist.

Die Abdichtung wird noch besser, wenn bei der Eindeckung in die Ecknut ein Rippenstück eingreift, das an der Ziegelrückseite im Bereich des Fußdeckfalzeckes einer überdeckenden Nachbarpfanne angeordnet ist. Das Rippenstück legt sich neben die Leiste, beziehungsweise die Leisten und ergibt dadurch ein vertikales Labyrinth.

Um die Abdichtung noch perfekter zu machen, ist bei einer Weiterbildung der Erfindung vorgesehen, das Rippenstück an der Ziegelrückseite im Bereich des Fußdeckfalzecks in eine dort parallel zum Ziegelfuß verlaufende Fußfalzrippe einmünden zu lassen.

Ein Ausführungsbeispiel der Erfindung wird nachfolgend beschrieben.

Es zeigt:
- Figur 1: eine Teildraufsicht auf eine erste Ausführungsform einer erfindungsgemäßen Flachdachpfanne, die mit einer ebensolchen Flachdachpfanne eingedeckt ist;
- Figur 2: eine Teildruntersicht auf den Deckfalzteil der erfindungsgemäßen Flachdachpfanne von Figur 1 und
- Figur 3: eine Teildruntersicht auf eine zweite Ausführungsform, die zwei Eckausschnitte besitzt.

Die erfindungsgemäße Flachdachpfanne 1 besitzt eine Seitenverfalzung 5, die unter anderem eine äußere Seitenfalzrippe 513, eine Seitenfalznut 514 und eine innere Seitenfalzrippe 515 aufweist. Sie erstrecken sich vom Ziegelkopf bis zu einer Verbindungsrippe 5134, die schräg von der äußeren Seitenfalzrippe 513 zum Ziegelmittelfeld geführt ist und dort in Verlängerung der inneren Seitenfalznut 515 endet. Die Verbindungsrippe schließt die Seitenfalznut fußseitig ab, beläßt aber zum fußseitigen Ende der inneren Seitenfalzrippe 515 einen Spalt in Form einer schrägen Wasserweiche 531.

Fußseitig von der Verbindungsrippe 5134 und in Verlängerung der äußeren und/oder inneren Seitenfalzrippe 513, 515 erstrecken sich zwei Leisten 5131 oder 5151 zum einzigen Eckausschnitt 485 im Fußseitenfalzeck. Die Leisten 5131, 5151 sind infolgedessen ohne seitliche Unterbrechung und ohne zusätzliche Wasserweiche bis zum Eckausschnitt geführt und bilden eine Barriere gegen seitliche Einwehung. In Verlängerung von der Seitenfalznut 514 befindet sich zwischen den beiden gezeigten Leisten eine Ecknut 5136, die gleichfalls bis zum Eckausschnitt 485 geführt ist und dort offen endet.

In Figur 1 ist gezeigt, wie der Fußbereich der erfindungsgemäßen Flachdachpfanne III sich auf den Kopfbereich der gleichfalls erfindungsgemäßen Flachdachpfanne I eindeckt.

Es ist deutlich zu erkennen, daß das von der Wasserweiche 531 der Flachdachpfanne III austretende Wasser auf das Ziegelmittelfeld 6 der überdeckten Flachdachpfanne I abgeleitet wird.

Weiterhin sieht man, daß die Leisten 5131 und 5151 in Verlängerung der Seitenfalzrippen 513 und 515 angeordnet sind. Sie haben die gleiche Höhe. Analoges gilt für die Seitenfalznut 514 und die Ecknut 5136. Durch die Überdeckung ist auch zu erkennen, daß sich die Ecknut 5136 in den Kopfbereich der Seitenfalznut 514 der überdeckten Flachdachpfanne 1 entwässert. Das dort aufgenommene Wasser fällt im Vierziegeltreffeck nach unten in eine Art Gully und wird über die Seitenverfalzung des überdeckten Ziegels abgeleitet.

In Figur 2 ist ein Rippenstück 3252 zu sehen, das bei Eindekkung in die Ecknut 5136 eingreift. Das Rippenstück befindet sich an der Ziegelrückseite der Flachdachpfanne und zwar im Bereich des Fußdeckfalzecks 49. Es mündet dort in eine parallel zum Ziegelfuß verlaufende Fußfalzrippe 425.

Die Figur 3 zeigt eine erfindungsgemäße Flachdachpfanne mit zwei Eckausschnitten 485 und 487 im Fußseitenfalzeck. Der Eckausschnitt 485 begleitet die Leiste 5131 über die gesamte Länge. Beide Leisten 5131 und 5151 haben eine etwas geringere Höhe als die Seitenfalzrippen 513 und 515, wodurch am fußseitigen Ende der Verbindungsrippe 5134 ein Höhensprung entsteht.

Die Leisten 5131 und 5151 sowie die Ecknut 5136 enden bei dieser Ausführungsform beim zweiten Eckausschnitt 487. Die mittelfeldseitige Flanke der Leiste 5151 fluchtet mit der ebensolchen Flanke der Seitenfalzrippe 515.

Bei der Eindeckung entwässert sich auch bei dieser Ausführungsform die Ecknut 5136 in die Kopf- beziehungsweise Seitenverfalzung des überdeckten Nachbarziegels.

## Patentansprüche

1. Flachdachpfanne (1) mit einer Seitenverfalzung (5), die eine äußere Seitenfalzrippe (513) aufweist, welche vor Erreichen eines Fußseitenfalzeckausschnittes (485) in Richtung auf das Ziegelmittelfeld (6) in Form einer Verbindungsrippe (5134) in Richtung auf das Ziegelmittelfeld (6) abgebogen ist, wobei ihr fußseitig eine Senke sowie daneben eine Leiste folgt, die am Eckausschnitt (485) enden,
**dadurch gekennzeichnet,**
**dass** die äußere Seitenfalzrippe (513) fußseitig von der Verbindungsrippe (5134) als Leiste (5131) bis zum Eckausschnitt (485) geführt ist und zusammen mit der die Senke bildenden Ecknut (5136) und der anderen Leiste (5151) am Eckausschnitt (487) enden, wobei die Ecknut (5136) und die sie flankierenden beiden Leisten (5131, 5151) nur so lang sind, dass die innere Fußfalzrippe (425), an welche das Rippenstück (3252) einmündet, bei der Eindeckung vor der Ecknut (5136) und den beiden Leisten endet.

2. Flachdachpfanne (1) insbesondere nach Anspruch 1,
**dadurch gekennzeichnet,**
**dass** bei der Eindeckung in die Senke (5136) ein Rippenstück (3252) eingreift, welches an der Ziegelrückseite einer überdeckenden Nachbarpfanne im Bereich des Fußdeckfalzecks (49) angeordnet ist.

3. Flachdachpfanne (1) nach Anspruch 2,
**dadurch gekennzeichnet,**
**dass** das Rippenstück (3252) in eine an der Ziegelrückseite parallel zum Ziegelfuß verlaufende Fußfalzrippe (425) einmündet.

4. Flachdachpfanne (1) nach einem der vorherigen Ansprüche 1 bis 3,
**dadurch gekennzeichnet,**
**dass** die Ecknut (5136) die gleiche Tiefe und/oder die gleiche Breite aufweist, wie die Seitenfalznut (514).

## Claims

1. Flat interlocking roofing tile (1) having an interlocking side rebate area (5) which has an outer interlocking side rib (513) which, before reaching an interlocking foot/side corner cutout (485), is angled, in the direction of the central area (6) of the tile, in the form of a connecting rib (5134), this being followed, on the foot side, by a depression and, alongside this, a ridge, which terminate at the corner cutout (485), **characterized in that**, on the foot side of the connecting rib (5134), the outer interlocking side rib (513) is guided, as a ridge (5131), as far as the corner cutout (485) and, together with the depression-forming corner groove (5136) and the other ridge (5151), terminates at the corner cutout (487), the corner groove (5136) and the two ridges (5131, 5151) flanking it only being long enough for the inner interlocking foot rib (425), onto which the rib element (3252) opens out, to terminate upstream of the corner groove (5136) and the two ridges when the roofing is placed in position.

2. Flat interlocking roofing tile (1) in particular according to Claim 1, **characterized in that**, when the roofing is placed in position, a rib element (3252) engages in the depression (5136), said rib element being arranged on the rear side of an overlapping neighbouring tile, in the region of the interlocking foot/cover corner (49).

3. Flat interlocking roofing tile (1) according to Claim 2, **characterized in that** the rib element (3252) opens out into an interlocking foot rib (425) running on the rear side of the tile, parallel to the foot of the tile.

4. Flat interlocking roofing tile (1) according to one of the preceding claims, Claims 1 to 3, **characterized in that** the corner groove (5136) is of the same depth and/or of the same width as the interlocking side groove (514).

## Revendications

1. Tuile plate (1) comportant une feuillure d'emboîtement latérale (5), qui possède une nervure extérieure (513), qui, avant d'atteindre une découpe d'angle (485) de la feuillure d'emboîtement latérale de base est coudée en direction du panneau central (6) de la utile sous la forme d'une nervure de liaison (5134), en direction du panneau central (6) de la tuile, cette découpe étant suivie du côté de la base par une partie en renfoncement et, à côté de cette partie, une barrette, la partie en renfoncement et la barrette se terminant au niveau de la découpe d'angle (485), **caractérisée en ce que** la nervure extérieure de feuillure latérale (513) est guidée, du côté de la base, par la nervure de liaison (5134) en tant que barrette (5131) jusqu'à la découpe d'angle (485) et se termine conjointement avec la rainure d'angle (5136), qui forme la partie en renfoncement, et l'autre barrette (5151) au niveau de la découpe d'angle (487), la rainure d'angle (5136) et les deux barrettes (5131, 5151) qui flanquent cette rainure, ayant une longueur précisément telle que la nervure extérieure de feuillure de base (425), au niveau de laquelle aboutit le morceau de nervure (3252), se termine lors du recouvrement en avant de la rainure d'angle (5136) et des deux barrettes.

2. Tuile plate (1) notamment selon la revendication 1, **caractérisée en ce que** lors du recouvrement, dans le renfoncement (5136) un morceau de nervure (3252) s'engage dans le renfoncement (5136), le morceau de nervure étant disposé sur le côté arrière d'une tuile voisine placée en recouvrement, dans la zone de l'angle (49) de feuillure de revêtement de base (49).

3. Tuile plate (1) selon la revendication 2, **caractérisée en ce que** le morceau de nervure (3252) rejoint une nervure de feuillure de base (425) qui s'étend sur la face arrière de la tuile parallèlement à la base de la tuile.

4. Tuile plate (1) selon l'une des revendications précédentes 1 à 3, **caractérisée en ce que** la rainure d'angle (5136) possède la même profondeur et/ou la même largeur que la rainure de feuillure latérale (514).
